# EUROPÄISCHE PATENTSCHRIFT

(11) **EP 0 735 267 B1**
(45) Veröffentlichungstag und Bekanntmachung des Hinweises auf die Patenterteilung: **03.05.2000**
(21) Anmeldenummer: 96101575.7
(22) Anmeldetag: 03.02.1996
(51) Int. Cl.: F02M 61/14

(54) **Vorrichtung zur Befestigung einer Einspritzdüse insbesondere am Zylinderkopf einer Brennkraftmaschine**
Mounting device of an injection nozzle in particular on the cylinder head of an internal combustion engine
Dispositif de fixation d'un injecteur en particulier sur la culasse de cylindre d'un moteur à combustion interne

(30) Priorität: 30.03.1995 DE 19511703
(43) Veröffentlichungstag der Anmeldung: 02.10.1996
(73) Patentinhaber: Bayerische Motoren Werke Aktiengesellschaft, 80788 München (DE)
(72) Erfinder: Mayr, Karl, A-4441 Behamberg (AT)

(56) Entgegenhaltungen:
- CH-A- 188 413
- DE-A- 2 303 506
- DE-A- 2 628 692
- DE-A- 2 649 357
- US-A- 4 046 478
- PATENT ABSTRACTS OF JAPAN vol. 015 no. 432 (M-1175) ,5.November 1991 & JP-A-03 182680 (NISSAN MOTOR CO LTD) 8.August 1991,

## Beschreibung

Die Erfindung geht gemäß dem Oberbegriff des Patentanspruches 1 von der CH-A 188 413 aus.

Bei dieser bekannten Befestigungs-Vorrichtung ist ein von zwei Stiftschrauben durchsetzter Flansch vorgesehen, der auf eine gesonderte Druckhülse zur Festlegung der Einspritzdüse im Zylinderkopf einwirkt. Hierbei ist die Druckhülse gegenüber dem undrehbar angeordneten Flansch über einen Paßstift relativ zu diesem Flansch drehgesichert angeordnet, so daß die Drehsicherung der Einspritzdüse ausschließlich über die kraftschlüssige Vorspannung durch die Druckhülse bewirkt ist. Bei einer Lockerung der Flanschverschraubung ist neben einem unzureichenden Preßsitz eine Drehbeweglichkeit der Einspritzdüse nicht auszuschließen.

Eine andersartige Drehsicherung für eine winkelorientiert gesicherte Einspritzdüse umfaßt die aus der DE-B 2 262 570 bekannte Befestigungs-Vorrichtung. Diese Drehsicherung umfaßt ein im Flansch ausgebildetes, geschlossenes Zweikant, das mit zwei Abflachungen im freien Endbereich der Einspritzdüse korrespondiert. Zur Montage des Flansches an der Einspritzdüse müssen im freien Endbereich vorgesehene Einrichtungen der Einspritzdüse demontiert sein.

Weiter ist aus der DD-A 113 790 eine Befestigungs-Anordnung an einem Zylinderkopf bekannt, bei der Lagerstellen für Kipphebel tragende Schraubbolzen über die Kipphebellagerung hinaus verlängert sind zur Befestigung einer Abdeckhaube für den Zylinderkopf.

Der Erfindung liegt die Aufgabe zugrunde, für eine insbesondere im freien bzw. kraftstoffanschlußseitigen Endbereich mit auskragenden Einrichtungen versehene Einspritzdüse eine Befestigungs-Vorrichtung aufzuzeigen, die neben einer im Befestigungsbereich der Einspritzdüse vereinfachten Ausgestaltung ferner eine zusätzliche Haltefunktion für eine weitere Einrichtung ermöglicht.

Diese Aufgabe ist mit dem Patentanspruch 1 dadurch gelöst, daß die Flansch-Stiftschrauben zusätzlich der Festlegung einer von der Einspritzdüse mit Spannelement durchsetzten Abdeckhaube des Zylinderkopfes dienen, wobei die Stiftschrauben über erste Muttern mit Mitteln zur geräuschisolierenden Festlegung der Abdeckhaube kombiniert sind und ferner zweite Muttern der gesonderten, vorgespannten Halterung des Flansches dienen, der als Ausnehmung ein einseitig randoffenes Zweikant für korrespondierende Anschlagflächen an der Einspritzdüse als Drehsicherung aufweist.

Die Erfindung bietet zum einen den Vorteil einer vereinfachten Montage von Einspritzdüse und Flansch und zum anderen den Vorteil einer verringerten Anzahl an Befestigungsmitteln für die Abdeckhaube.

Der Einsatz von Stiftschrauben ermöglicht eine vorteilhaft gesonderte Halterung des Flansches gegenüber der Abdeckhauben-Halterung, wobei für diese die Stiftschrauben mit Mitteln zur geräuschisolierenden Festlegung der Abdeckhaube kombiniert sind. Geeignete Mittel hierfür sind beispielsweise aus der DE-A 2 628 692 bekannt.

Die Erfindung ist anhand eines in der Zeichnung dargestellten Ausführungsbeispiels beschrieben. Es zeigt
- Figur 1: in perspektivischer Ansicht die Einspritzdüse mit Befestigungs-Vorrichtung ohne Zylinderkopfhaube,
- Figur 2: in perspektivischer Ansicht die aus Flansch, Druckhülse und Stiftschrauben kombinierte Befestigungs-Vorrichtung, und
- Figur 3: im Schnitt die im abgedeckten Zylinderkopf angeordnete Einspritzdüse.

Eine Vorrichtung 1 zur Befestigung einer im kraftstoffanschlußseitigen Endbereich mit auskragenden Einrichtungen versehenen Einspritzdüse 2 an einem in Figur 3 angedeuteten Zylinderkopf 3 einer nicht gezeigten Brennkraftmaschine umfaßt einen Flansch 4, der mittels im Zylinderkopf 3 angeordneter Schraubbolzen 5 vorgespannt auf die Einspritzdüse 2 einwirkt.

Der Flansch 4 weist eine Ausnehmung 6 auf, die als einseitig randoffenes Zweikant 7 gestaltet ist, das über korrespondierende Anschlagflächen 8 an der Einspritzdüse 2 deren winkelorientierter Halterung am Zylinderkopf 3 dient. Der Flansch 4 wirkt auf ein von der Einspritzdüse 2 gesondertes zylinderförmiges Spannelement 9 ein, das vorzugsweise als Druckhülse 10 gestaltet ist. Diese Druckhülse 10 wirkt am flanschfernen Ende mit einer im Außenumfang der Einspritzdüse 2 gesonderte anordbaren Spannschulter 11 zusammen, die vorzugsweise als ein in einer Außenumfangsnut 12 der Einspritzdüse 2 angeordneter Federring 13 ausgebildet ist.

Wie aus Figur 3 hervorgeht, ist die Spannschulter 11 bzw. der Federring 13 im düsenseitigen Endbereich der Einspritzdüse 2 vorgesehen. Bei einem raschen Temperaturanstieg in einem aus Leichtmetall gebildeten Zylinderkopf 3 wird die gegen einen zylinderkopfseitigen Anschlag dicht anliegende Einspritzdüse 2 gegen die relativ kühle Druckhülse 10 gepreßt, womit die Dichtanordnung unterstützt ist.

Eine vorteilhafte Verringerung an Befestigungsmitteln in der Vorrichtung 1 ist dadurch erreicht, daß der Flansch 4 mit der Festlegung einer Abdeckhaube 14 für den Zylinderkopf 3 dienenden Stiftschrauben 15 als Schraubbolzen 5 in Verbindung steht. Wie aus den Figuren 1 bis 3 zu entnehmen ist, dienen erste Muttern 16 der Festlegung der Abdeckhaube 14 am Zylinderkopf 3 und zweite Muttern 17 der gesonderten, vorgespannten Halterung des Flansches 4 zur Befestigung der Einspritzdüse 2 im Zylinderkopf 3.

Zur akustischen Entkoppelung der beispielsweise über eine zwischengeschaltete Dichtung 18 mit dem Zylinderkopf 3 in Verbindung stehenden Abdeckhaube 14 sind die Stiftschrauben 15 mit Mitteln 19 zur geräuschisolierenden Festlegung der Abdeckhaube 14 kombiniert. Vorzugsweise sind als solche Mittel 19 gummielastische Zwischenringe 20 vorgesehen, die mit Distanzhülsen 21 kombiniert sind. Weitergehende Einzelheiten einer schallentkoppelten Anordnung einer Zylinderkopf-Abdeckhaube zeigt und beschreibt die DE-A 2 628 692.

## Patentansprüche

1. Vorrichtung zur Befestigung einer Einspritzdüse, insbesondere am Zylinderkopf einer Brennkraftmaschine,
- die einen von der Einspritzdüse (2) über eine Ausnehmung (6) durchsetzten und mittels im Zylinderkopf (3) angeordnete Stiftschrauben (15) auf eine düsenseitige Spannschulter einwirkenden Flansch (4) umfaßt, der
- auf ein von der Einspritzdüse (2) gesondertes ring- oder zylinderförmiges Spannelement (9, 10) einwirkt, das
- mit einer im Außenumfangsbereich der Einspritzdüse (2) gesondert anordbaren Spannschulter (11, 13) zusammenwirkt,
**dadurch gekennzeichnet,**
- daß die Flansch-Stiftschrauben (15) zusätzlich der Festlegung einer von der Einspritzdüse (2) mit Spannelement (9, 10) durchsetzten Abdeckhaube (14) des Zylinderkopfes (3) dienen, wobei
- die Stiftschrauben (15) über erste Muttern (16) mit Mitteln (19) zur geräuschisolierenden Festlegung der Abdeckhaube (14) kombiniert sind, und ferner
- zweite Muttern (17) der gesonderten, vorgespannten Halterung des Flansches (4) dienen, der
- als Ausnehmung (6) ein einseitig randoffenes Zweikant (7) für korrespondierende Anschlagflächen (8) an der Einspritzdüse (2) als Drehsicherung aufweist.

## Claims

1. An arrangement for fastening an injection nozzle, especially to the cylinder head of an internal combustion engine,
- which comprises a flange (4) which is penetrated by the injection nozzle (2) via a cut out (6) and acting by means of studs (15) arranged in the cylinder head (3) on a tensioning shoulder on the nozzle, which
- acts on a ring or cylinder-shaped tensioning element (9, 10), which
- works in conjunction with a tensioning shoulder (11, 13), separately arranged on the region of the circumference of the injection nozzle (2)
**characterised in that**
- the flange studs (15) additionally serve for the fastening of a protective cover (14) for the cylinder head (3), which is penetrated by the injection nozzle (2) with the tensioning element (9, 10), whereby
- the studs (15) are combined with first nuts (16) with means (19) for noise isolation, for fastening the protective cover (14), and further
- second nuts (17) serve for the separate pre-tensioned retention of the flange (4), which
- has a one-sided edge-open double face (7) as a cut out (6) for corresponding abutment faces (8) on the injection nozzle (2), as security against rotation.

## Revendications

1. Dispositif de fixation d'un injecteur notamment dans la culasse d'un moteur à combustion interne,
comprenant :
- une bride (4) traversée par l'injecteur (2) passant dans une cavité (6) et agissant sur un épaulement de serrage du côté de la buse par des goujons filetés (15) prévus dans la culasse (3),
- la bride agissant sur un élément de serrage cylindrique (9, 10), ou annulaire, distinct de l'injecteur (2),
- cet élément de serrage coopérant avec un épaulement de serrage (11, 13) prévu de manière séparée dans la zone périphérique extérieure de l'injecteur (2),
caractérisé en ce que
- les goujons filetés (15) de la bride servent en plus à fixer un couvercle (14) de la culasse (3) traversée par l'injecteur (2) avec l'élément de serrage (9, 10),
- les goujons filetés (15) sont combinés par des premiers écrous (16) avec des moyens (19) pour fixer le couvercle (14) avec isolation phonique, et
- des seconds écrous (17) servent à la fixation précontrainte particulière de la bride (4),
- cette bride a une ouverture à deux arêtes (7) à bord ouvert d'un côté comme cavité (6) pour recevoir des surfaces d'appui (8) correspondantes prévues sur l'injecteur (2) et constituant un moyen de blocage en rotation.
